# EUROPÄISCHE PATENTSCHRIFT

(11) **EP 1 578 217 B1**
(45) Veröffentlichungstag und Bekanntmachung des Hinweises auf die Patenterteilung: **28.05.2008**
(21) Anmeldenummer: 03773515.6
(22) Anmeldetag: 13.10.2003
(51) Int. Cl.: A41B 11/00, A41B 13/00

(54) **KLEIDUNGSSTÜCK ZUR VERBESSERUNG DER HAFTUNG DER KNIE KRABBELNDER KLEINKINDER**
GARMENT FOR IMPROVING ADHESION OF THE KNEES OF CRAWLING INFANTS
PIECE DE VETEMENT POUR AMELIORER L'ADHERENCE DES GENOUX DE PETITS ENFANTS MARCHANT A QUATRE PATTES

(30) Priorität: 06.12.2002 DE 20218925 U
(43) Veröffentlichungstag der Anmeldung: 28.09.2005
(73) Patentinhaber: Nordmeier, Petra, 58135 Hagen (DE)
(72) Erfinder: Pühler, Heike, 44265 Dortmund (DE)
(74) Vertreter: Sparing, Rolf Klaus
(86) Internationale Anmeldenummer: PCT/DE2003/003396
(87) Internationale Veröffentlichungsnummer: WO 2004/052132

(56) Entgegenhaltungen:
- US-A- 2 650 362
- US-A1- 2002 000 003
- US-A1- 2003 000 003
- US-B1- 6 332 224

## Beschreibung

Die Erfindung betrifft ein Kleidungsstück nach dem Oberbegriff des Anspruchs 1.

Wenn Kleinkinder zu krabbeln beginnen, bemühen sie sich, mit den Knien nach vorne abzustoßen. Dies gelingt insbesondere auf glattem Untergrund häufig nicht, vielmehr werden die Knie nach hinten durchgeschoben, so daß allenfalls eine Rückwärtsbewegung des Kleinkindes erreicht wird, was nicht nur auf Unmut der betroffenen Kinder stößt, sondern die Bewegungskondition nach vorne nicht oder nur sehr gering trainiert bzw. ausbildet.

Aus der Praxis sind für Erwachsene und ältere Kinder gesonderte Knieschoner aus Kunststoff bekannt, die z.B. bei Sport wie Inlineskaten oder Fußball getragen werden, um bei einem Fall zu Boden die Kniegelenke zu schützen. Vorteilhaft ist bei solchen Knieschonern der Umstand, daß sie unabhängig von dem darunter vorgesehenen Kleidungsstück angelegt werden können. Für Kleinkinder sind derartige Knieschoner jedoch unbekannt.

DE 200 18 929 U1 beschreibt eine Hose mit einem untrennbar mit der Hose verbundenen Knieflicken aus Gumminoppen, bei dem die Knieflicken einerseits die Knie der Kinder schonen sollen und andererseits der Hose eine zusätzliche Rutschfestigkeit verleihen sollen. Nachteilig bei der bekannten Hose ist, daß je nach Wachstum des Kindes der Knieflicken nicht richtig im Bereich des Knies fixiert ist. Ferner muß jede einzelne Hose mit dem Flicken ausgestattet werden. Schließlich ist insbesondere bei ganz jungen Kindern in der Regel eine Art Strumpfhose statt einer Hose als Kleidungsstück vorgesehen, so daß beim Rutschen des Kindes die gesamte Hose verrutscht und damit eine ggf. zunächst korrekte Positionierung des Flicken verloren geht.

US 2003/000003 A1 (Veröffentlichungsdatum nach dem Prioritätsdatum der vorliegenden Anmeldung) zeigt einen Anzug zur Schonung von Knie oder Ellbogen von krabbelnden Kleinkindern, in den eine Schutzpolsterung und/oder ein reibungserhöhtes Material zur Verbesserung der Krabbelbewegung eingearbeitet werden kann. Eine Ausführung zeigt ein Kleidungsstück welches einem Knie und/oder einem Ellbogen zugeordnet ist, und bei dem eine reibungserhöhte Oberflächengestaltung vorgesehen ist.

US 2002/0000003 A1 zeigt eine Kindersocke mit einem einstückigen griffigen Material, welcher sich über den Fußsohlenbereich bis über den Zehenbereich des Strumpfes über die Oberseite hinaus erstreckt, um somit bei krabbelnden Kleinkindern eine rutschvermindernde Wirkung zu erzielen. Der Strumpf wird mittels eines elastischen Bands, welches am oberen Ende in der Socke angebracht ist, in der gewünschten Position am Kinderbein gehalten.

US 2,650,362 A zeigt einen Knieschoner für Kinder, welcher am augenscheinlich sonst unbekleideten Knie des krabbelnden Kinds mittels einer Verschnürung und Verknotung, ggf. auch mit einer Sicherheitsnadel an den Windeln befestigt wird. Als Material wird Baumwolle erwähnt.

US 6,332,224 B1 zeigt einen Knieschoner für krabbelnde Kleinkinder, welcher mit einem Strumpf kombiniert oder als einzelnes Band zur Schonung von Ellenbogen oder Knien getragen werden kann. Der Strumpf bzw. das einzelne Band werden durch ein elastisches Band am Körperteil gehalten.

DE 201 02 462 U1 beschreibt eine Strumpfhose,die im Bereich der Fußsohle, des Spanns und der Knie einen rutschhemmenden Noppenbesatz aufweist. Nachteilig ist auch hier, daß beim Rutschen des Kindes die Strumphose verrutscht und damit der Noppenbesatz an eine Stelle außerhalb des Knies verrutscht. Ferner muß, wenn das Kind für eine Strumpfhose zu groß geworden ist, eine neue Strumpfhose gekauft werden.

DE 88 08 643 U1 beschreibt eine Strumpfhose, bei der die Fußsohlen rutschhemmend ausgebildet sind und die Knie in einer stabileren Ausführung hergestellt sind.

DE 196 49 778 C1 beschreibt einen Strumpf, dessen Lauffläche mit einer Vielzahl von saugnapfartig ausgebildeten Bremskörpern versehen ist.

Es ist die Aufgabe der Erfindung, ein Kleidungsstück nach dem Oberbegriff des Anspruchs 1 anzugeben, das zuverlässig ein Rutschen des Knies verhindert und einfach einsetzbar ist.

Diese Aufgabe wird bei dem eingangs genannten Kleidungsstück erfindungsgemäß mit den kennzeichnenden Merkmalen des Anspruchs1 gelöst.

Die Erfindung sieht ein Kleidungsstück vor, das sich durch eine reibungserhöhte Außenoberflächengestaltung des Kleidungsstückes im Bereich des Knies und vorzugsweise auch des Oberschenkels und/oder des oberen Schienbeinbereichs auszeichnet, insbesondere durch eine über das Knie und hieran beiderseits anschließende Bereiche ziehbare Manschette. Ferner kann ein in Richtung der Füße anschließender Bereich mit reibungserhöhter Außenoberflächengestaltung vorgesehen sein. Durch diese "Krabbelstrümpfe" mit einer Haltemanschette oberhalb des Knies des Kleinkindes und einer reibungserhöhten Außenoberfläche wird das Kleinkind in die Lage versetzt auch nach vorwärts zu krabbeln, selbst dann, wenn es sich auf glatten Böden befindet, etwa auf Steinfußböden, Parkett, Kunststoff-Fußböden od. dgl.

Das erfindungsgemäße Kleidungsstück kann unabhängig von einer Hose unmittelbar auf die Knie eines Kleinkindes aufgezogen werden, aber auch über jede Hose oder Strumpfhose. Damit kann mit einem Paar erfindungsgemäßer Kleidungsstücke ein Kleinkind kostengünstig und unabhängig vom Wachstum des Kindes über einen längeren Zeitraum ausgerüstet werden, wobei das erfindungsgemäße Kleidungsstück zuverlässig im Kniebereich positioniert werden kann.

Das erfindungsgemäße Kleidungsstück ist einem einzigen Knie eines Kleinkindes zugeordnet, so daß für ein Kind jeweils zwei Kleidungsstücke vorgesehen werden können. Hierdurch unterscheidet sich das Kleidungsstück von allen gemeinsam mit einer Hose oder dgl. ausgebildeten rutschhemmenden Kleidungsstücken.

Vorteilhafte Ausgestaltungen der Erfindung ergeben sich aus den abhängigen Ansprüchen sowie aus der nachstehenden Beschreibung bevorzugter Ausführungsbeispiele. Dabei sieht eine vorteilhafte Weiterbildung vor, daß der an der Manschette anschließende Bereich als den Unterschenkel teilweise umschließende Manschette ausgebildet ist Im einfachen Falle ist dieses Kleidungsstück als Röhre gestattet, wobei ein Außenbereich eine reibungserhöhte Oberfläche hat.

Eine etwas andere Gestaltung besteht darin, daß der an der Manschette anschließende Bereich als ein Knielappen mit nach außen weisender haftungserhöhter Oberfläche ausgebildet ist, wobei bei dieser Ausgestaltung dann auch vorgesehen sein kann, daß der dem Fuß zugewandte vordere Bereich des Lappens mit einem Klettverschluß od. dgl. zum Umschlingen der Wade des Kleinkindes ausgebildet ist.

Ohne daß die Erfindung hierauf beschränkt wäre, kann in Ausgestaltung vorgesehen sein, daß der reibungserhöhte Bereich mit einer Latexbeschichtung, mit Gumminoppen oder dgl. versehen ist, er kann aber auch so gestaltet sein, daß in diesem Bereich etwa Gummifäden, Fäden mit eingewirkt, eingestrickt oder auf sonstige Art und Weise mit eingebracht sind.

Gemäß einer besonders bevorzugten Ausgestaltung der Erfindung ist das Kleidungsstück als röhrenförmige, geschlossene Manschette ausgebildet, die aufgrund des Textilmaterials, aus dem sie gefertigt ist, eine Eigenspannung aufweist, die das Kleidungsstück am Rutschen auf der Haut oder einem Beinkleid hindert. Darüberhinaus ist vorzugsweise die Manschette wenigstens einseitig mit einem gegenüber der Manschette etwas enger ausgebildeten Bund aus Textilmaterial ausgebildet, wobei ein erster Bund beispielsweise im Bereich oberhalb und ein zweiter Bund im Bereich unterhalb des Knies angeordnet werden kann, so daß der Bund jeweils das Kleidungsstück zusätzlich fixiert.

Im Bereich der Kniescheibe weist die röhrenförmige Manschette zweckmäßigerweise einen rutschhemmenden Belag auf, der vorzugsweise eine Vielzahl von rutschhemmenden flächigen Körpern vorzugsweise aus einem Kunststoff aufweist. Die rutschhemmenden Körper sind vorzugsweise kleinkindgerecht ornamental verziert. Zweckmäßigerweise sind die Körper aus einer unteren ersten Lage aus Kunststoff gebildet, auf die eine weitere Lage aus Kunststoff in jeweils geschlossenem Umfang aufgebracht ist, so daß die erste und die zweite Lage jeweils wie ein Saugnapf wirken. Zweckmäßigerweise sind die erste Lage und die zweite Lage im wesentlichen luftundurchlässig und in einem Druckverfahren aufgebracht.

Weitere Merkmale, Einzelheiten und Vorteile der Erfindung ergeben sich aufgrund der nachfolgenden Beschreibung sowie anhand der Zeichnung.
- Fig. 1: zeigt eine vereinfachte Seitenansicht des Beines eines Kleinkindes,
- Fig. 2: zeigt eine vereinfachte räumliche Darstellung eines Ausführungsbeispieles der Erfindung sowie in den
- Fig. 3 bis 5: zeigt Kleidungsstückvarianten nach der Erfindung.
- Fig. 6: zeigt eine Seitenansicht eines weiteren bevorzugtes Ausführungsbeispiel eines erfindungsgemäßen Kleidungsstückes.

In Fig. 1 ist vereinfacht das Bein 1 eines Kleinkindes dargestellt mit Oberschenkel 2 und Unterschenkel 3 und einem nur angedeuteten Füßchen 4. Das allgemein mit 5 bezeichnete erfindungsgemäße Kleidungsstück ist in den Darstellungen gemäß Fig. 1 und 2 mit einer den Oberschenkel 2 umschließenden Manschette 6 ausgebildet, an die sich einstückig ein Knielappen 7 anschließt (der auf seiner an der Gebrauchslage dem Boden zugewandten Unterseite 8 mit einer reibungserhöhten Außenoberfläche ausgebildet ist.

Diese reibungserhöhte Gestaltung kann z.B. darin liegen, Gumminoppen 9 auf diese Oberfläche auszubilden oder eine Gummierung bzw. Latexbeschichtung 10, sie kann aber auch so ausgestaltet sein, daß beispielsweise Gummifäden 11 mit eingestrickt bzw. eingewirkt sind.

In Fig. 3 ist in Unteransicht das in Fig. 2 dargestellte Kleidungsstück 5 wiedergegeben mit der Manschette 6 und dem angeformten Knielappen 7, dort ausgerüstet mit Gumminoppen 9.

In Fig. 4 ist eine andere Variante wiedergegeben, bei der das Kleidungsstück 5a als Schlauch oder Röhre ausgebildet ist, wobei wiederum eine Außenoberfläche sich in der Gebrauchslage um das Knie und ein Bereich des Schienbeines des Kleinkindes legt und reibungserhöht ausgebildet ist, z.B. mit einer Latexbeschichtung 10 versehen ist.

In Fig. 5 ist schließlich eine weitere Variante 5b dargestellt. Hier ist der mit 7b bezeichnete Knielappen an seinem in der Gebrauchslage dem Füßchen 4 zugewandten Bereich mit einem Klettverschluß auf entsprechenden Schließansätzen 12 versehen, um sich um die Wade des Kleinkindes zu schlingen, wie dies in Fig. 1 punktiert angedeutet ist.

Das insgesamt mit 5' bezeichnete Kleidungsstück umfaßt einen geschlossenen röhrenförmigen Abschnitt 7a aus Textilmaterial. Der Abschnitt 7a weist auf seiner dem Knie zugeordneten Unterseite 8 eine Vielzahl von Noppen 9 auf, die aus einer ersten flächigen Lage aus luftundurchlässigem Kunststoff wie Plastisol und einer zweiten, aufgeschäumten Lage aus luftundurchlässigem Kunststoff wie Plastisol, die eine geschlossene Kontur aufweist, besteht, wodurch die Noppen 9 aus Kunststoff in der Art eines Saugnapfes wirken. Auf der Rückseite des Abschnitts 7a sind in dem Material Motive vorgesehen, die die Erscheinung des Kleidungsstücks 5' auflockern. Alternativ kann für den Bereich der Kniekehle auch eine die Faltung des Abschnitts 7a unterstützende Öffnung vorgesehen sein. Ferner ist ein Aufdruck 13 vorgesehen, der vorzugsweise gemeinsam mit einer der ersten Lage und/oder zweiten Lage aufgebracht wird, und beispielsweise eine Marke wiedergibt. Auch dieser Aufdruck 13 ist vorteilhaft rutschhemmend ausgebildet. Beiderseits des Abschnitts 7a schließen sich als Bund ausgebildete Manschetten 6a für einen Bereich des Oberschenkels, der an das Knie des Kindes angrenzt, und 6b für einen Bereich des Unterschenkels, der an das Knie des Kindes angrenzt. Diese Manschetten 6a, 6b sind gegenüber dem Durchmesser des Abschnitts 7a etwas reduziert, so daß sie besonders zuverlässig in den entsprechenden an das Knie grenzenden Partien anliegen und ein Verrutschen wirksam verhindert ist. Das Kleidungsstück 5' weist insgesamt eine gewisse Dehnbarkeit auf, die das Überziehen über eine Hose oder Strumpfhose ermöglicht, wobei nach Erreichen der endgültigen Position das Kleidungsstück wieder schrumpft und fest anliegt.

Natürlich sind die beschriebenen Ausführungsbeispiele der Erfindung noch in vielfacher Hinsicht abzuändern, ohne den Grundgedanken zu verlassen. So kann beispielsweise der Knielappen auch beidseitig mit Klettverschlüssen zur Umschlingung des Knies des Kleinkindes ausgerüstet sein und dgl. mehr.

## Patentansprüche

1. Kleidungsstück für ein Knie eines krabbelnden, Kleinkindes, das einem einzigen Knie zugeordnet ist und bei dem eine Außenoberflächengestaltung (9-13) des Kleidungsstückes (5) im Bereich des Knies vorgesehen ist,
**dadurch gekennzeichnet,**
**dass** die Außenoberflächengestaltung (9 - 13) zur Verbesserung der Haftung auf glatten Bodenflächen reibungserhöht ausgebildet ist.

2. Kleidungsstück nach Anspruch 1, **gekennzeichnet durch** eine über das Knie und Bereiche des Oberschenkels ziehbare Manschette (6) sowie einen daran in Richtung der Füße (4) anschließenden Bereich (7, 7a, 7b) mit reibungserhöhter Außenoberflächengestaltung (9-11).

3. Kleidungsstück nach Anspruch 2, **dadurch gekennzeichnet, daß** der an der Manschette (6a) anschließende Bereich als den Unterschenkel teilweise umschließende Manschette (7a) ausgebildet ist.

4. Kleidungsstück nach Anspruch 2, **dadurch gekennzeichnet, daß** der an der Manschette (6) anschließende Bereich als ein Knielappen (7) mit nach außen weisender haftungserhöhter Oberfläche ausgebildet ist.

5. Kleidungsstück nach Anspruch 4, **dadurch gekennzeichnet, daß** der dem Fuß (4) zugewandte vordere Bereich des Lappens (7b) mit einem Klettverschluß (12) od. dgl. zum Umschlingen der Wade des Kleinkindes ausgebildet ist.

6. Kleidungsstück nach einem der vorangehenden Ansprüche, **dadurch gekennzeichnet, daß** der reibungserhöhte Bereich mit einer Latexbeschichtung (10) Gumminoppen (9) od. dgl. versehen ist.

7. Kleidungsstück nach einem der Ansprüche 1 bis 6, **dadurch gekennzeichnet, daß** ein eine reibungserhöhte Außenoberflächengestaltung (9) aufweisender Abschnitt (7a) des Kleidungsstücks röhrenförmig ausgebildet ist und auf einer dem Knie zugeordneten Unterseite (8) eine Mehrzahl von rutschhemmenden Kunststoffgliedern (9, 13) aufweist.

8. Kleidungsstück nach Anspruch 7, **dadurch gekennzeichnet, daß** die rutschhemmenden Kunststoffglieder (9) zweilagig ausgebildet sind und wenigstens teilweise in der Art eines Saugnapfes wirken.

9. Kleidungsstück nach Anspruch 7 oder 8, **dadurch gekennzeichnet, daß** die rutschhemmenden Kunststoffglieder (9) als Schrift aufgebracht sind.

10. Kleidungsstück nach einem der Ansprüche 1 bis 9, **dadurch gekennzeichnet, daß** ein Bereich außerhalb der reibungserhöhten Außenoberflächengestaltung (9) mit einer dekorativen Gestaltung versehen ist.

11. Kleidungsstück nach einem der Ansprüche 1 bis 10, **dadurch gekennzeichnet, daß** ein eine reibungserhöhte Außenoberflächengestaltung (9) aufweisender Abschnitt (7a) des Kleidungsstücks (5') röhrenförmig ausgebildet ist und beiderseits mit einer umlaufenden Manschette (6a, 6b) ausgebildet ist.

12. Kleidungsstück nach Anspruch 11, **dadurch gekennzeichnet, daß** die Manschette (6a, 6b) eine axiale Erstreckung aufweist, die gegenüber einer axialen Erstreckung des Abschnitts (7a) nicht mehr als ein Drittel, vorzugsweise nicht mehr als ein Fünftel ausmacht.

13. Kleidungsstück nach einem der Ansprüche 1 bis 12, **dadurch gekennzeichnet, daß** die reibungserhöhte Außenoberflächengestaltung auch im Bereich des an das Knie anschließenden Oberschenkels (2) vorgesehen ist.

14. Kleidungsstück nach einem der Ansprüche 1 bis 13, **dadurch gekennzeichnet, daß** die reibungserhöhte Außenoberflächengestaltung auch im Bereich des an das Knie anschließenden Schienbeinbereichs vorgesehen ist.

## Claims

1. Article of clothing for a knee of a crawling infant, which is assigned to a single knee and in which an outer surface design (9-13) of the article of clothing (5) is provided in the region of the knee,
**characterized in**
**that** the outer surface design (9-13) is designed with increased friction for improving adhesion on smooth floor areas.

2. Article of clothing according to Claim 1, **characterized by** a cuff (6) which can be pulled over the knee and regions of the thigh and also, adjoining the cuff in the direction of the feet (4), a region (7, 7a, 7b) with an outer surface design (9-11) with increased friction.

3. Article of clothing according to Claim 2, **characterized in that** the region adjoining the cuff (6a) is designed as a cuff (7a) which partly surrounds the lower leg.

4. Article of clothing according to Claim 2, **characterized in that** the region adjoining the cuff (6) is designed as a knee flap (7) with an outwardly facing surface with increased adhesion.

5. Article of clothing according to Claim 4, **characterized in that** the front region of the flap (7b), which region faces the foot (4), is designed with a touch-and-close fastener (12) or the like for wrapping around the calf of the infant.

6. Article of clothing according to one of the preceding claims, **characterized in that** the region with increased friction is provided with a latex coating (10), rubber knobs (9) or the like.

7. Article of clothing according to one of Claims 1 to 6, **characterized in that** a portion (7a) of the article of clothing having an outer surface design (9) with increased friction is of tubular design and has on a downward side (8) assigned to the knee a plurality of slip-resistant plastic elements (9, 13).

8. Article of clothing according to Claim 7, **characterized in that** the slip-resistant plastic elements (9) are of two-layer design and act at least partly in the manner of a suction cup.

9. Article of clothing according to Claim 7 or 8, **characterized in that** the slip-resistant plastic elements (9) are applied as writing.

10. Article of clothing according to one of Claims 1 to 9, **characterized in that** a region outside the outer surface design (9) with increased friction is provided with a decorative design.

11. Article of clothing according to one of Claims 1 to 10, **characterized in that** a portion (7a) of the article of clothing (5') having an outer surface design (9) with increased friction is of tubular design and designed on both sides with an all-round cuff (6a, 6b).

12. Article of clothing according to Claim 11, **characterized in that** the cuff (6a, 6b) has an axial extent which does not constitute more than a third, preferably does not constitute more than a fifth, in relation to an axial extent of the portion (7a).

13. Article of clothing according to one of Claims 1 to 12, **characterized in that** the outer surface design with increased friction is also provided in the region of the thigh (2) adjoining the knee.

14. Article of clothing according to one of Claims 1 to 13, **characterized in that** the outer surface design with increased friction is also provided in the region of the shin area adjoining the knee.

## Revendications

1. Article de vêtement pour les genoux d'un petit enfant marchant à quatre pattes, qui est associé à chaque genou individuellement et qui prévoie une forme de surface extérieure (9-13) de l'article de vêtement (5) dans la région du genou,
**caractérisé en ce que**
la forme de surface extérieure (9-13) est réalisée avec un frottement accru pour améliorer l'adhérence sur les surfaces de sols glissantes.

2. Article de vêtement selon la revendication 1, **caractérisé par** un manchon (6) pouvant être tiré par-dessus le genou et les régions de la cuisse ainsi que par une région s'y raccordant (7, 7a, 7b) dans la direction des pieds (4), avec une forme de surface extérieure (9-11) à frottement accru.

3. Article de vêtement selon la revendication 2, **caractérisé en ce que** la région se raccordant au manchon (6a) est réalisée sous forme de manchon (7a) entourant partiellement la jambe.

4. Article de vêtement selon la revendication 2, **caractérisé en ce que** la région se raccordant au manchon (6) est réalisée sous forme de languette pour genou (7) avec une surface de frottement accru tournée vers l'extérieur.

5. Article de vêtement selon la revendication 4, **caractérisé en ce que** la région avant de la languette (7b) tournée vers le pied (4) est réalisée avec une fermeture de type velcro (12) ou similaire pour entourer le mollet du petit enfant.

6. Article de vêtement selon l'une quelconque des revendications précédentes, **caractérisé en ce que** la région de frottement accru est pourvue d'un revêtement de latex (10), de protubérances en caoutchouc (9) ou similaires.

7. Article de vêtement selon l'une quelconque des revendications 1 à 6, **caractérisé en ce qu'**une portion (7a) de l'article de vêtement présentant une forme de surface extérieure à frottement accru (9) est réalisée en forme de tube et présente sur un côté (8) orienté vers le sol associé au genou, une pluralité d'éléments en plastique antidérapants (9, 13).

8. Article de vêtement selon la revendication 7, **caractérisé en ce que** les éléments en plastique antidérapants (9) sont réalisés en deux couches et agissent au moins en partie à la manière de ventouses.

9. Article de vêtement selon la revendication 7 ou 8, **caractérisé en ce que** les éléments en plastique antidérapants (9) sont appliqués sous forme d'écriture.

10. Article de vêtement selon l'une quelconque des revendications 1 à 9, **caractérisé en ce qu'**une région en dehors de la forme de surface extérieure à frottement accru (9) est pourvue d'une forme décorative.

11. Article de vêtement selon l'une quelconque des revendications 1 à 10, **caractérisé en ce qu'**une portion (7a) de l'article de vêtement (5') présentant une forme de surface extérieure à frottement accru (9) est réalisée en forme de tube et est réalisée des deux côtés avec un manchon périphérique (6a, 6b).

12. Article de vêtement selon la revendication 11, **caractérisé en ce que** le manchon (6a, 6b) présente une étendue axiale qui, par rapport à une étendue axiale de la portion (7a), ne constitue pas plus d'un tiers, de préférence pas plus d'un cinquième.

13. Article de vêtement selon l'une quelconque des revendications 1 à 12, **caractérisé en ce que** la forme de surface extérieure à frottement accru est également prévue dans la région de la cuisse (2) adjacente au genou.

14. Article de vêtement selon l'une quelconque des revendications 1 à 13, **caractérisé en ce que** la forme de surface extérieure à frottement accru est également prévue dans la région de la partie du tibia adjacente au genou.
